# EUROPÄISCHE PATENTSCHRIFT

(11) **EP 1 638 117 B1**
(45) Veröffentlichungstag und Bekanntmachung des Hinweises auf die Patenterteilung: **15.08.2007**
(21) Anmeldenummer: 04022217.6
(22) Anmeldetag: 17.09.2004
(51) Int. Cl.: H01F 7/124, H01F 7/16

(54) **Betätigungsmagnet**
Electromagnetic actuator
Actionneur électromagnétique

(43) Veröffentlichungstag der Anmeldung: 22.03.2006
(73) Patentinhaber: Voith Turbo Scharfenberg GmbH & Co. KG, 38239 Salzgitter-Watenstedt (DE)
(72) Erfinder: Krause, Reiner, 30916 Isernhagen (DE)
(74) Vertreter: Meissner, Bolte & Partner

(56) Entgegenhaltungen:
- DE-A1- 10 153 013
- DE-U1- 29 903 873
- GB-A- 1 102 167
- US-A1- 2002 149 456

## Beschreibung

Die Erfindung betrifft einen Betätigungsmagneten, mit einem Betätigungsmittel, zum Ausüben einer Zug- oder Druckkraft auf ein zu bewegendes, zu schaltendes oder zu arretierendes oder de-arretierendes Zielelement, und mit einem Arretierungsmittel, zum Arretieren des Betätigungsmittels in einer gewünschten Position.

Aus dem Dokument DE 299 03 873 U1 ist ein Betätigungsmagnet in Gestalt eines Hubmagneten bekannt, der einen Anker aufweist, welcher zum Ausüben einer Zug- oder Druckkraft auf ein zu bewegendes Zielelement geeignet ist. Der bekannte Betätigungsmagnet weist ferner Riegelmittel zum Arretieren des Ankers auf.

Das Dokument GB 1,102,167 A offenbart einen Betätigungsmagneten mit Magnetspulen sowie zwei als Betätigungsmittel funktionierenden Ankern, die mit Hilfe der jeweiligen Magnetspulen unabhängig voneinander bewegbar sind. Der erste Anker ist an seinem ersten Ende mit einem vorstehenden Teil versehen, das über ein Betätigungsglied eine Zug-oder Druckkraft auf ein zu bewegendes Zielelement ausüben kann. Das andere Ende des ersten Ankers ist mit einem Flansch und einem angrenzenden Teil versehen. Der zweite Anker ist als ein innerhalb einer in dem ersten Anker eingebrachten Aussparung bewegbarer Kolben ausgeführt und weist an seinem einen Ende eine kegelförmige Spitze auf. Ferner ist ein Arretierungsmittel zum Arretieren des als Betätigungsmittel funktionierenden ersten Ankers in einer gewünschten Position vorgesehen.

Das Dokument DE 196 27 925 A1 offenbart einen Betätigungsmagneten für eine interne Verriegelung von bistabilen, elektromagnetischen Ventilen. Im einzelnen weist diese aus dem Stand der Technik bekannte Vorrichtung Erregerspulen auf, die dazu verwendet werden, eine Zug- oder Druckkraft über einen Ankerstößel auf einen Ventildichtkörper auszuüben. Des weiteren ist ein Arretierungsmittel vorgesehen, welches zum Arretieren des Ankerstößels dient.

Unter dem Begriff "Zielelement" versteht man hierin alle zu bewegenden, zu verschwenkenden, zu schaltenden oder zu arretierenden oder dearretierenden Bauteile einer Vorrichtung, beispielsweise elektrische Schalter, Arretierungsbolzen, die in entsprechende Arretierungsnuten eingeführt werden, Schwenklager und insbesondere Arretierungsvorrichtungen für Kupplungsanordnungen für Schienenfahrzeuge, die wenigstens einen verschwenkbaren Kupplungskopf aufweisen, sowie der gleichen ähnliche Bauteile.

Betätigungsmagnete sind dem Prinzip nach aus dem Stand der Technik bekannt. Sie finden beispielsweise bei Kupplungsanordnungen für Schienenfahrzeuge ihre Anwendung und erlauben hier beispielsweise das gezielte Ver- und Entriegeln der Kupplungsköpfe oder das Arretieren und De-arretieren eventuell vorhandener Knickgelenke. Dazu weist der Betätigungsmagnet üblicherweise ein Betätigungsmittel auf, dass bei Aktivierung des Magneten eine Zug- oder Druckkraft auf das jeweilige Zielobjekt ausführt. Ist der Betätigungsmagnet dagegen nicht aktiviert, so verhindert üblicherweise eine Feder eine unbeabsichtigte oder nicht gewollte Bewegung des Betätigungselementes. Allerdings hat es sich gezeigt, dass es bei derartigen Betätigungsmagneten zu Bewegungen des Betätigungsmittels kommen kann, auch wenn der Magnet deaktiviert ist. Vor allem im Fahrzeugbau kommt es durch die dort herrschenden Beanspruchen oft zu einem solchen Phänomen. Diese ungewollte Bewegung des Betätigungselementes kann zu schwerwiegenden Unfällen führen und ist daher zu vermeiden.

Aufgabe der vorliegenden Erfindung ist es also, einen Betätigungsmagneten der eingangsgenannten Art derart weiterzuentwickeln, dass eine sichere Ver- und Entriegelung des Betätigungsmittels des Betätigungsmagneten gewährleistet ist

Diese Aufgabe wird durch einen Betätigungsmagneten der eingangs genannten Art dadurch gelöst, dass das Arretierungsmittel einen Verriegelungsarm gemäβ dem Anspruch 1 aufweist.

Schon gemäβ dem Stand der Technik wird diese Aufgabe durch einen Verriegelungsmagneten erfüllt, der das sichere Ver- und Entriegeln des Betätigungsmittels erlaubt. Ein wesentlicher Vorteil liegt hier darin, dass auch bei großen auf den Betätigungsmagneten einwirken Erschütterungen oder Beschleunigungen, das Betätigungsmittels nicht aus seiner Position bewegt wird. Somit garantiert die Verwendung eines Arretierungsmittels mit einem Verriegelungsmagneten zur Ver- und Entriegelung des Betätigungsmittels eine sichere Arretierung des Betätigungsmittels in einer gewünschten Position. EP wird, vor der Betätigung des Betätigungsmittels, mittels des Verriegelungsmagneten die Arretierungsvorrichtung gelöst, so dass das Betätigungsmittel des Betätigungsmagneten frei bewegt werden kann.

Weitere Ausführungsformen der Erfindung ergeben sich aus den Unteransprüchen.

Vorzugsweise sind der Betätigungsmagnet und der Verriegelungsmagnet als Elektromagnete ausgebildet, wobei das Betätigungsmittel der Anker des Betätigungsmagneten ist. Diese Ausführungsform garantiert das sichere, kostengünstige und effektive Aktivieren und Deaktivieren der entsprechenden Magneten, ohne anspruchsvolle mechanische Konstruktionen. Vorzugsweise ist dabei der Betätigungsmagnet und/oder der Verriegelungsmagnet als ein Hubmagnet ausgebildet, so dass das Betätigungsmittel entlang einer Betätigungsachse A-A bewegbar ist. Hierbei ist die Verwendung aller gängiger, aus dem Stand der Technik bekannter Magneten möglich. So ist es denkbar als Betätigungsmagneten und/oder Verriegelungsmagneten einfache Hubmagnete zu verwenden, bei denen die Hubbewegung von der Hubanfangslage in die Hubendlage durch die elektromagnetische Kraftwirkung und die Rückstellung durch äußere Kräfte, beispielsweise eine externe Feder erfolgt. Es ist aber auch möglich Doppelhubmagneten oder Umkehrhubmagneten zu verwenden, bei denen die Hubbewegung je nach Erregungen in eine der beiden entgegengesetzten Richtungen erfolgen kann.

Wie zuvor erwähnt, muss vor der Bewegung des Betätigungselementes zuerst dessen Verriegelung durch Betätigung des Verriegelungsmagneten gelöst werden. Hier ist es selbstverständlich möglich durch eine entsprechende Schaltung die dafür nötige Schaltverzögerung zwischen Betätigungsmagnet und Verriegelungselement sicher zu stellen.

Vorteilhafterweise wird allerdings der Verriegelungsmagnet erfindungsgemäß derart ausgebildet, dass er bei gleichzeitiger Aktivierung und/oder Deaktivierung der beiden Magnete zuerst reagiert. Erreicht werden kann dies beispielsweise durch eine unterschiedliche Anzahl der induktiven Wicklungen der beiden Magneten oder durch unterschiedliche zu bewegende Massen, also beispielsweise durch eine Massenreduzierung des Betätigungsmittels des Verriegelungsmagneten. Das selbe Resultat erzielt man wenn man den Verriegelungsmagneten generell in seiner Bauform kleiner ausbildet als den Betätigungsmagneten. Das hat den Vorteil, dass der Verriegelungsmagnet in folge eines Schaltsignals nicht nur schneller reagiert als der Betätigungsmagnet sondern, das darüber hinaus auch die platzsparende Anordnung des Verriegelungsmagneten am oder im Betätigungsmagneten möglich ist. Eine derartige Ausbildung hat generell zur Folge, dass, unter Verzicht von teuren und empfindlichen elektronischen Schaltungen, bei gleichzeitiger Abgabe eines Schaltsignals für beide Magnete, zuerst der Verriegelungsmagnet und dann der Betätigungsmagnet reagiert und somit zuerst die Verriegelung gelöst und dann das Betätigungsmittel des Betätigungsmagneten bewegt wird.

Es ist also möglich den Betätigungsmagneten und den Verriegelungsmagneten über das selbe Schaltsignal aktivier- und/oder deaktievierbar auszubilden. Auch ist es denkbar die beiden Magneten über die selbe Stromquelle zu aktivieren und zu deaktivieren. Beide Ausführungsformen ermöglichen eine sehr viel kleinere und kompaktere Konstruktion und sind darüber hinaus preiswerter als vergleichbare aus dem Stand der Technik bekannte Konstruktionen.

Erfindungsgemäß weist das Arretierungsmittel einen mittels des Verriegelungsmagneten bewegbaren Verriegelungsarm auf, der quer zur Betätigungsachse (A-A) des Betätigungsmagneten angeordnet ist und in einer Verriegelungsstellung in einer Verriegelungsnut am Betätigungsmittel des Betätigungsmagneten eingreift.

Diese Ausführungsform hat mehrere Vorteile: Zum einen ermöglicht sie die strenge Trennung zwischen dem Arretierungsmittel, dass das Betätigungsmittel arretiert und dem diese Arretierung auslösenden Verriegelungsmagneten. Gerade bei hochbelasteten Betätigungsmagneten führt dies zu einer Verlängerung der Lebensdauer des Betätigungsmagneten, da die Kräfte des Betätigungsmagneten nicht direkt auf den empfindlichen Verriegelungsmagneten sondern auf ein vorzugsweise robustes Verriegelungsbauteil, hier den Verriegelungsarm, wirken. Darüber hinaus ermöglicht die zuvor genannte Ausführungsform die platzsparende Anordnung des Verriegelungsmagneten, da bei einer entsprechenden Ausbildung des Verriegelungsarmes nahezu jede Ausrichtung und Anordnung des Verriegelungsmagneten möglich ist. Schließlich ermöglicht die Verwendung eines drehbar gelagerten Verriegelungsarmes die Verwendung sehr kleiner Verriegelungsmagneten, die naturgemäß leistungsschwächer sind als größere Modelle. Da jedoch über den drehbar gelagerten Verriegelungsarm die bekannten Hebelgesetze wirken, kann auch bei größeren Ver- und Entriegelungskräften ein sehr kleiner Verriegelungsmagnet mit dementsprechend größerem Hub bzw. Arbeitsweg verwendet werden.

Wie eingangs schon erwähnt wird der oben genannten Betätigungsmagnet insbesondere auch bei Kupplungsanordnungen für Schienenfahrzeuge verwendet, die wenigstens einen in einem Knickgelenk verschwenkbaren Kupplungskopf aufweisen. Hier dient der oben genannte Betätigungsmagnet seinerseits als Arretiervorrichtung für das Knickgelenk, um den Kupplungskopf in einer bestimmten Position zu arretieren bzw. sein Verschwenken zu ermöglichen. Das Knickgelenk fungiert in diesem Fall als das vom Betätigungsmittel des Betätigungsmagneten zu arretierende oder de-arretierende Zielelement. Denkbar ist hier unter anderem die Ausbildung einer Arretierungsnut im Knickgelenk, aus der das Betätigungsmittel des Betätigungsmagneten nach dessen Aktivierung ausgleitet und so das Knickgelenk nicht mehr arretiert und der Kupplungskopf frei verschwenkbar ist. Um hier das unbeabsichtigte Ein- oder Ausgleiten des Betätigungsmittels zu verhindern, dient das erfindungsgemäße Arretierungsmittel.

Nachfolgend wird die Erfindung anhand von Ausführungsbeispielen beschrieben, die anhand der Abbildungen näher erläutert werden. Hierbei zeigen:
- Fig. 1: eine Explosionszeichnung im Detail einer ersten Ausführungsform der Erfindung;
- Fig. 2: eine Draufsicht der Ausführungsform nach Fig. 1;
- Fig. 3: eine Seitenansicht der Ausführungsform nach Fig. 1; und
- Fig. 4: eine dreidimensionale Ansicht einer Kupplungsanordnung mit verschwenkbarem Kupplungskopf.

In der nachfolgenden Beschreibung werden für gleiche und gleichwirkende Teile dieselben Bezugsziffern verwendet.

Fig. 1 zeigt eine detaillierte isometrische Explosionszeichnung des Betätigungsmagneten 1. Dargestellt ist ein Magnetengehäuse 3, dass einen entlang einer Achse A-A beweglich gelagertes Betätigungsmittel 2; 2' - hier explizit einen Anker - beinhaltet. Der interne Aufbau dieser Anker-Gehäuse-Vorrichtung entspricht der aus dem Stand der Technik bekannten Ausführung eines standarisierten Elektromagneten. In diesem Fall ist der Betätigungsmagnet 1 als ein einfach Hubmagnet ausgeführt, das bedeutet, dass durch die elektrische Enervierung oder Bestromung eine Hubbewegung in lediglich eine Richtung möglich ist, während die Gegenhubbewegung durch eine extern aufgebrachte Federkraft erfolgt. Dazu weist der Betätigungsmagnet 1 einen Federtopf 4 auf, der mittels Schrauben 9 am Magnetengehäuse 3 befestigt ist. Dieser Federtopf enthält eine Druckfeder 6, die über einen Federteller 5 gegen das bewegbar gelagerte Betätigungsmittel 2; 2' abgestützt wird. Das Betätigungsmittel 2 weist dazu eine Splintbohrung 13 auf, über die der Federteller 5 mittels eines Spannstiftes 7 verriegelt wird. Bei Enervierung des Betätigungsmagneten 1 erfolgt nun eine Bewegung des Betätigungsmittels 2 in Richtung des Federtopfes 4, wobei die Feder 6 gleichzeitig zusammengedrückt wird. Nach dem Abschalten des Enervierungsstromes wird das Betätigungsmittel 2 durch die Rückstellkraft der Feder 6 wieder in seine ursprüngliche Position zurückgedrückt.

Wie eingangs erwähnt ist es erforderlich das bewegbar gelagerte Betätigungsmittel 2 gegen eine unbeabsichtigte und ungewollte Bewegung zu sichern. Da infolge der Massenträgheit des Betätigungsmittels 2 die Federkraft 6 diese Aufgabe gerade bei aprupten Bewegungen des gesamten Betätigungsmagneten 1 nicht vollständig und zufriedenstellend erfüllt, beinhaltet der Betätigungsmagnet 1 eine zusätzliche Arretierungseinrichtung, die hier exemplarisch in einem Verriegelungsgehäuse 19 untergebracht und an der Frontseite des Magnetengehäuses 3 mittels Schrauben 9' angeordnet ist. Wie in den folgenden Zeichnungen beschrieben werden wird, weist die Arretierungseinrichtung einen Verriegelungsarm 12 (siehe Fig. 2) auf, der im Verriegelungszustand gegen eine Verriegelungsnut 14 am Betätigungsmittel 2 verriegelnd anliegt. Somit wird im Verriegelungszustand das selbstständige Bewegen des Betätigungsmittels verhindert.

Fig. 2 zeigt den erfindungsgemäßen Betätigungsmagneten 1 in einer Frontansicht. Dabei ist das Verriegelungsgehäuse 19 dargestellt, dass mittels Schrauben 9' auf dem Magnetengehäuse 3 aufgebracht ist. Um eine ungewollte Bewegung des Betätigungsmittels 2 entlang der Achse A-A - hier also in Zeichnungsebene - zu verhindern, weist das Arretierungsmittel einen Verriegelungsarm 12 auf, der mit einem Verriegelungsfortsatz 15 in eine Verriegelungsnut 14 am Betätigungselement 2 eingreift. Der Verriegelungsarm 12 ist dabei über einem Lagerbolzen 16 drehbar im Verriegelungsgehäuse 19 gelagert. Die Aktivierung und Deaktivierung dieses Arretierungsmittels wird hier über einen Verriegelungsmagneten 11 in Verbindung mit einer Gegendruckfeder 18 erreicht. Diese Ausführungsform ermöglicht den einfachen Austausch der einzelnen Komponenten, da zwischen dem Verriegelungsmagnet 11, der Gegendruckfeder 18 und dem Verriegelungsarm 12 lediglich Druckkräfte aufzunehmen sind und so keine auch Zugkräfte übernehmende Verbindung ausgebildet werden muss. Um die Konstruktion zusätzlich zu vereinfachen kann selbstverständlich auch auf das Verriegelungsgehäuse 19 verzichtet werden, wobei dann die einzelnen Komponenten der Arretierungsvorrichtung direkt am Magnetengehäuse 3 oder einer entsprechenden Lagerung anzubringen sind.

Üblicherweise ist der Verriegelungsmagnet 11 als ein Hubmagnet ausgebildet, der bei elektrischer Enervierung ein Verriegelungsbetätigungsmittel 17, in diesem Fall ebenfalls einen Anker, einfährt. In folge der am Verriegelungsarm 12 anliegenden Gegendruckfeder 18 folgt der Verriegelungsarm 12 dem Einfahren des Verriegelungsbetätigungsmittels 17 wodurch der Verriegelungsfortsatz 15 in die Verriegelungsnut 14 am Betätigungsmittel 2 des Betätigungsmagneten 1 eingleitet und so das Betätigungsmittel 2 entlang der Achse A-A verriegelt wird. Soll das Betätigungsmittel 2 wieder entriegelt werden, um beispielsweise einen Betätigungsvorgang des Betätigungsmagneten 1 durchzuführen, wird die elektrische Enervierung des Verriegelungsmagneten 11 unterbrochen wodurch das Verriegelungsbetätigungsmittel 17 aus dem Verriegelungsmagneten 11 ausfährt und den Verriegelungsarm 12 gegen die Gegendruckfeder 18 verschwenkt und den Eingriff zwischen Verriegelungsfortsatz 15 und Verriegelungsnut 14 löst.

Um dieses Ausfahren des Verriegelungsbetätigungsmittels 17 zu gewährleisten, ist in diesem Fall der Verriegelungsmagnet 11 identisch aufgebaut wie der bereits in Fig. 1 beschriebene Betätigungsmagnet 1. Er weist also auch einen Federtopf (nicht dargestellt) auf, der eine Druckfeder (nicht dargestellt) enthält, die das Verriegelungsbetätigungsmittel 17 nach Abschalten des Enervierungsstromes wieder in seine ursprüngliche Position zurückdrückt. Es ist natürlich auch denkbar den gesamten Aufbau mit einem Verriegelungsmagneten 11 auszuführen, der bei Enervierung das Verriegelungsbetätigungsmittel 17 ausfährt und nach Abschalten der Enervierung durch die Kraft der Gegendruckfeder 18, aufgebracht über den Verriegelungsarm 12, wieder in seine ursprüngliche Lage zurückgedrückt wird. Denkbar ist zu dem den Verriegelungsmagneten 11 als Doppelhubmagneten auszuführen, so dass sowohl das Ausfahren als auch das Einfahren des Verriegelungsbetätigungsmittels 17 mittels elektrischer Enervierung erfolgt.

Fig. 3 zeigt den zuvor beschriebenen Betätigungsmagneten 1 in einer Seitenansicht, wobei schematisiert der elektrische Enervierungskreislauf dargestellt ist. Bei dieser Ausführungsform wird der Betätigungsmagnet 1 und der Verriegelungsmagnet 11 von der selben Stromquelle 20 aktiviert, wobei das von dieser ausgehende Schaltsignal über die selben Leiterbahnen 22; 24 an die Magnete 1; 11 abgegeben wird. Der Verriegelungsmagnet 11 ist bei dieser Ausführungsform in seiner Bauform erheblich kleiner als der Betätigungsmagnet 1, was dazu führt, dass bei gleichzeitiger Aktivierung der beiden Magnete 1; 11 der kleinere Verriegelungsmagnet 11 schneller reagiert und somit die Verriegelung (nicht dargestellt) des Betätigungsmittels 2 frei gibt, bevor der Betätigungsmagnet 1 die Bewegung des Betätigungsmittels 2 entlang der Achse A-A ausführt. Bei dieser Ausführungsform ist es zudem so, dass nach Bestromung der beiden Magnete 1;11 und Entriegeln der Arretierungsvorrichtung, das Betätigungsmittels 2 in Richtung des Federtopfes 4 verschoben wird. Nach Abschalten des Enervierungsstromes drückt die in Fig. 1 dargestellte Feder 6 das Betätigungsmittel 2 in seine ursprüngliche Position zurück, bis sich die Verriegelungsnut 14 wieder im Eingriffsbereich des Verriegelungsfortsatzes 15 des Verriegelungsarmes befindet.

Fig. 4 zeigt eine isometrische Darstellung einer Knickkupplung. Diese Knickkupplung entspricht einer aus dem Stand der Technik bekannten Kupplungsanordnung, bestehend aus einem Kupplungskopf 32, der über einen Kupplungsschaft 31 mit einem Montagekopf 33 verbunden ist, der seinerseits an ein Schienenfahrzeug (nicht dargestellt) montierbar ist. Der Kupplungsschaft 31 besteht hier aus zwei Komponenten 31a und 31b, die über ein Knickgelenk 34 verschwenkbar miteinander verbunden sind. Das ermöglicht beispielsweise das Verschwenken des Kupplungskopfes 32 im entkuppelten Zustand in ein dafür vorgesehenes Schutzgehäuse am Schienenfahrzeug (nicht dargestellt). Dabei ist allerdings sicherzustellen, dass es nicht unbeabsichtigt zu einem Verschwenken des Kupplungskop fes 32 kommt. Dazu weist das Scharnier 34 eine Arretierungseinrichtung auf, die eine Verriegelung des Scharniers 34 in den jeweils gewünschten Positionen erlaubt. Bei dieser Ausführungsform umfasst diese Arretierungseinrichtung einen Verriegelungsbolzen 38 der in eine Verriegelungsnut (nicht dargestellt) am Kupplungsschaft 31b verriegelnd eingreift. Zur Entriegelung des Knickgelenks 34 wird dieser Verriegelungsbolzen 38 aus der Verriegelungsnut (nicht dargestellt) ausgeschwenkt. Dieses Ausschwenken kann dabei auf unterschiedliche Weise erfolgen. Zum einen ist es möglich mittels eines mechanischen Stellhebels 36 den Verriegelungsbolzen 38 manuell aus seiner Verriegelungsstellung zu bewegen um ein Verschwenken des Kupplungsschaftes 31a und des Kupplungskopfes 32 zu ermöglichen. Um vollautomatisches Kuppeln zu ermöglichen bzw. den Kupplungsvorgang zu erleichtern ist zu dem wenigstens ein elektrisches oder hydraulisches Stellelement (nicht dargestellt) vorgesehen. Bei dieser Ausführungsform wird hierzu ein elektrischer Betätigungsmagnet verwendet, wie er zuvor beschrieben wurde. Die Ansteuerung des Betätigungsmagneten erfolgt dabei über elektrische Leitungen 22'; 24'. Der Betätigungsmagnet ist dabei so angeordnet, dass nach elektrischer Enervierung die Verriegelung seines Betätigungsmittels durch den erfindungsgemäßen Verriegelungsmagneten gelöst und daraufhin das Betätigungsmittel in Richtung des Verriegelungsbolzen 38 bewegt wird, um diesen aus seiner Verriegelungsstellung zu bewegen und das Verschwenken der Kupplungsanordnung zu ermöglichen.

An dieser Stelle sei darauf hingewiesen, dass alle oben beschriebenen Teile für sich alleine gesehen und in jeder Kombination, insbesondere die in den Zeichnungen dargestellten Details als erfindungswesentlich beansprucht werden. Abänderungen hiervon sind dem Fachmann geläufig.

### Bezugszeichen

- 1: Betätigungsmagnet
- 2: Betätigungsmittel
- 3: Magnetengehäuse
- 4: Federtopf
- 5: Federteller
- 6: Feder
- 7: Spannstift
- 9,9': Schraube
- 11: Verriegelungsmagnet
- 12: Verriegelungsarm
- 13: Splintbohrung
- 14: Verriegelungsnut
- 15: Verriegelungsfortsatz
- 17: Verriegelungsbetätigungsmittel
- 18: Gegendruckfeder
- 19: Verriegelungsgehäuse
- 20: Stromquelle
- 22: Leiterbahn
- 24: Leiterbahn
- 30: Kupplungsanordnung
- 31a, 31b: Kupplungsschaft
- 32: Kupplungskopf
- 33: Montagekopf
- 34: Knickgelenk
- 36: Stellhebel
- 38: Verriegelungsbolzen

## Patentansprüche

1. Betätigungsmagnet, mit einem Betätigungsmittel (2) zum Ausüben einer Zug- oder Druckkraft auf ein zu bewegendes, zu schaltendes oder zu arretierendes oder de-arretierendes Zielelement, und mit einem Arretierungsmittel zum Arretieren des Betätigungsmittels (2) in einer gewünschten Position, wobei das Arretierungsmittel einen Verriegelungsmagneten (11) zur Ver- und Entriegelung des Betätigungsmittels (2) aufweist,
**dadurch gekennzeichnet, dass**
das Arretierungsmittel einen quer zu einer Betätigungsachse (A-A) des Betätigungsmagneten (1) angeordneten, mittels des Verriegelungsmagneten (11) über ein Verriegelungsbetätigungsmittel (17) verschwenkbaren Verriegelungsarm (12) aufweist, der in einer Verriegelungsstellung in eine Verriegelungsnut (14) am Betätigungsmittel (2) des Betätigungsmagneten (1) eingreift.

2. Betätigungsmagnet nach Anspruch 1,
**dadurch gekennzeichnet,dass**
das Verriegelungsbetätigungsmittel (17) ausgelegt ist, bei Enervierung des Verriegelungsmagneten (11) in den Verriegelungsmagneten (11) einzufahren und nach Abschalten der Enervierung des Verriegelungsmagneten (11) durch die Kraft einer Gegendruckfeder (18) wieder in seine ursprüngliche Lage zurückgedrückt zu werden.

3. Betätigungsmagnet nach Anspruch 1
**dadurch gekennzeichnet , dass**
das Verriegelungsbetätigungsmittel (17) ausgelegt ist, bei Enervierung des Verriegelungsmagneten (11) aus dem Verriegelungsmagneten (11) auszufahren und nach Abschalten der Enervierung des Verriegelungsmagneten (11) durch die Kraft einer Gegendruckfeder (18) wieder in seine ursprüngliche Lage zurückgedrückt zu werden.

4. Betätigungsmagnet nach einem der vorhergehenden Ansprüche,
**dadurch gekennzeichnet , dass**
der Betätigungsmagnet (1) und der Verriegelungsmagnet (11) Elektromagnete sind und, dass das Betätigungsmittel (2) der Anker des Betätigungsmagneten (1) ist.

5. Betätigungsmagnet nach einem der vorhergehenden Ansprüche,
**dadurch gekennzeichnet,dass**
der Betätigungsmagnet (1) und/oder der Verriegelungsmagnet (11) ein Hubmagnet ist.

6. Betätigungsmagnet nach einem der vorhergehenden Ansprüche,
**dadurch gekennzeichnet , dass**
der Verriegelungsmagnet (11) derart ausgebildet ist, dass er bei gleichzeitiger Aktivierung und/oder Deaktivierung der beiden Magnete (1;11) zuerst reagiert.

7. Betätigungsmagnet nach einem der vorhergehenden Ansprüche,
**dadurch gekennzeichnet , dass**
der Betätigungsmagnet (1) und der Verriegelungsmagnet (11) über dasselbe Schaltsignal aktivier- und/oder deaktivierbar sind.

8. Betätigungsmagnet nach einem der vorhergehenden Ansprüche,
**dadurch gekennzeichnet,dass**
der Betätigungsmagnet (1) und der Verriegelungsmagnet (11) über dieselbe Stromquelle (20) aktivier- und/oder deaktivierbar sind.

9. Betätigungsmagnet nach einem der vorhergehenden Ansprüche,
**dadurch gekennzeichnet, dass**
der Verriegelungsmagnet (11) in seiner Bauform kleiner als der Betätigungsmagnet (1) ist.

10. Kupplungsanordnung für Schienfahrzeuge, mit wenigstens einem in einem Knickgelenk (34) verschwenkbaren Kupplungskopf (32),
**dadurch gekennzeichnet, dass**
das Knickgelenk (34) mittels eines Betätigungsmagneten (1) gemäß einem der vorhergehenden Ansprüche arretierbar und de-arretierbar ist.

## Claims

1. An actuating magnet having actuating means (2) for exerting a tensile or pressure force on a target element to be moved, switched, latched or unlatched, and comprising latching means for latching the actuating means (2) in a desired position, wherein said latching means has a locking magnet (11) for locking and unlocking the actuating means (2),
**characterized in that**
the latching means comprises a locking arm (12) which can be pivoted over a locking actuating means (17) by means of the locking magnet (11) and which is arranged transversely to an actuating axis (A-A) of the actuating magnet (11) which in locked position engages in a locking groove (14) on the actuating means (2) of the actuating magnet (1).

2. The actuating magnet according to claim 1,
**characterized in that**
the locking actuating means (17) is designed such that it retracts into the locking magnet (11) upon the locking magnet (11) being de-energized and once de-energizing of the locking magnet (11) ceases, the force of a counter-pressure spring (18) pushes it back into its original position.

3. The actuating magnet according to claim 1,
**characterized in that**
the locking actuating means (17) is designed such that it extends from the locking magnet (11) upon the locking magnet (11) being de-energized and once de-energizing of the locking magnet (11) ceases, the force of a counter-pressure spring (18) pushes it back into its original position.

4. The actuating magnet according to any one of the preceding claims,
**characterized in that**
the actuating magnet (1) and the locking magnet (11) are electromagnets and the actuating means (2) is the anchor for the actuating magnet (1).

5. The actuating magnet according to any one of the preceding claims,
**characterized in that**
the actuating magnet (1) and/or the locking magnet (11) is/are solenoids.

6. The actuating magnet according to any one of the preceding claims,
**characterized in that**
the locking magnet (11) is configured such that it does not respond until both magnets (1; 11) are simultaneously activated or deactivated.

7. The actuating magnet according to any one of the preceding claims,
**characterized in that**
the actuating magnet (1) and the locking magnet (11) are activated and/or deactivated by the same switching signal.

8. The actuating magnet according to any one of the preceding claims,
**characterized in that**
the actuating magnet (1) and the locking magnet (11) are activated and/or deactivated by the same power source (20).

9. The actuating magnet according to any one of the preceding claims,
**characterized in that**
the locking magnet (11) is configured smaller than the actuating magnet (1).

10. A coupling arrangement for rail vehicles having at least one coupling head (32) pivotable in an articulated joint (34),
**characterized in that**
said articulated joint (34) can be latched and unlatched by means of an actuating magnet (1) in accordance with one of the preceding claims.

## Revendications

1. Actionneur électromagnétique comportant un moyen d'actionnement (2) pour exercer une force de traction ou de compression sur un élément cible à déplacer, à commuter ou à bloquer ou à débloquer, et comportant un moyen de blocage pour bloquer le moyen d'actionnement (2) dans une position désirée, le moyen de blocage comprenant un aimant de verrouillage (11) pour le verrouillage et le déverrouillage du moyen d'actionnement (2),
**caractérisé en ce que**
le moyen de blocage comprend un bras de verrouillage (12) qui est agencé transversalement à un axe d'actionnement (A-A) de l'actionneur électromagnétique (1), qui est mobile en pivotement au moyen de l'aimant de verrouillage (11) par l'intermédiaire d'un moyen d'actionnement de verrouillage (17) et qui, dans une position verrouillée, s'engage dans une gorge de verrouillage (14) sur le moyen d'actionnement (2) de l'actionneur électromagnétique (1).

2. Actionneur électromagnétique selon la revendication 1,
**caractérisé en ce que**
le moyen d'actionnement de verrouillage (17) est conçu pour s'introduire dans l'aimant de verrouillage (11) lors d'une excitation de l'aimant de verrouillage (11), et après coupure de l'excitation de l'aimant de verrouillage (11) il est repoussé dans sa position initiale par la force d'un ressort de contre-pression (18).

3. Actionneur électromagnétique selon la revendication 1,
**caractérisé en ce que**
le moyen d'actionnement de verrouillage (17) est conçu pour s'extraire hors de l'aimant de verrouillage (11) lors d'une excitation de l'aimant de verrouillage (11), et après coupure de l'excitation de l'aimant de verrouillage (11) il est repoussé dans sa position initiale par la force d'un ressort de contre-pression (18).

4. Actionneur électromagnétique selon l'une des revendications précédentes,
**caractérisé en ce que**
l'actionneur électromagnétique (1) et l'aimant de verrouillage (11) sont des électroaimants, et **en ce que** le moyen d'actionnement (2) est l'induit de l'actionneur électromagnétique (1).

5. Actionneur électromagnétique selon l'une des revendications précédentes,
**caractérisé en ce que**
l'actionneur électromagnétique (1) et/ou l'aimant de verrouillage (11) est un aimant de levage.

6. Actionneur électromagnétique selon l'une des revendications précédentes,
**caractérisé en ce que**
l'aimant de verrouillage (11) est réalisé de manière à agir en premier lors d'une activation et/ou d'une désactivation simultanée des deux aimants (1 ; 11).

7. Actionneur électromagnétique selon l'une des revendications précédentes,
**caractérisé en ce que**
l'actionneur électromagnétique (1) et l'aimant de verrouillage (11) sont susceptibles d'être activés et/ou désactivés par le même signal de commutation.

8. Actionneur électromagnétique selon l'une des revendications précédentes,
**caractérisé en ce que**
l'actionneur électromagnétique (1) et l'aimant de verrouillage (11) sont susceptibles d'être activés et/ou désactivés par la même source de courant (20).

9. Actionneur électromagnétique selon l'une des revendications précédentes,
**caractérisé en ce que**
l'aimant de verrouillage (11) est, quant à sa forme structurelle, plus petit que l'actionneur électromagnétique (1).

10. Agencement d'attelage pour véhicules ferroviaires, comportant au moins une tête d'attelage (32) mobile en pivotement dans un joint d'articulation (34),
**caractérisé en ce que**
le joint d'articulation (34) est susceptible d'être bloqué et débloqué au moyen d'un actionneur électromagnétique (1) selon l'une des revendications précédentes.
